# EUROPÄISCHE PATENTSCHRIFT

(11) **EP 1 190 601 B1**
(45) Veröffentlichungstag und Bekanntmachung des Hinweises auf die Patenterteilung: **27.08.2003**
(21) Anmeldenummer: 00954314.1
(22) Anmeldetag: 04.07.2000
(51) Int. Cl.: H04R 25/00

(54) **HDO-HÖRGERÄT MIT FRONTPLATTE**
HEARING-AID WORN BEHIND THE EAR, COMPRISING A FACE PLATE
PROTHESE AUDITIVE DERRIERE L'OREILLE DOTEE D'UNE PLAQUE FRONTALE

(30) Priorität: 07.07.1999 DE 19930935; 01.09.1999 DE 29915308 U
(43) Veröffentlichungstag der Anmeldung: 27.03.2002
(73) Patentinhaber: Auric Hörsysteme GmbH & Co. KG, 48429 Rheine (DE)
(72) Erfinder: BOROWSKY, Hans-Dieter, D-48485 Neuenkirchen (DE)
(74) Vertreter: Habbel, Hans-Georg, Dipl.-Ing.
(86) Internationale Anmeldenummer: DE0002256
(87) Internationale Veröffentlichungsnummer: WO01005190

(56) Entgegenhaltungen:
- DE-C- 4 121 312
- DE-U- 8 106 942
- DE-U- 29 723 569

## Beschreibung

Die Erfindung betrifft ein Hörgerät nach dem Oberbegriff des Anspruches 1.

Hinter dem Ohr zu tragende Hörgeräte, im folgenden kurz ais "HdO-Geräte" bezeichnet, sind üblicherweise aus zwei Gehäuseschalen aufgebaut, wobei Trennstege mehrere voneinander getrennte Kammern im Gehäuseinneren ausbilden. Die Bestückung der einzelnen Kammern mit einerseits dem Energiespeicher, der für den Benutzer erreichbar von außen zugänglich sein muß, sowie mit der elektronischen Schaltung, sowie mit Mikrophon und Lautsprecher ist vergleichsweise aufwendig. Insbesondere die Adaption eines derartigen Hörgerätes an unterschiedliche Techniken, d. h. an unterschiedliche Funktionsmerkmale der elektronischen Schaltung erfordert häufig einen komplizierten Austausch der einzelnen Komponenten innerhalb des Hörgerätes.

Der Erfindung liegt die Aufgabe zugrunde, ein gattungsgemäßes Hörgerät dahingehend zu verbessern, daß dieses einfach und preisgünstig herstellbar ist.

Diese der Erfindung zugrundeliegende Aufgabe wird durch ein Hörgerät mit den Merkmalen des Anspruches 1 gelöst.

Die Erfindung schlägt mit anderen Worten vor, eine sogenannte Frontplatte zu verwenden, die auch als "Faceplate" bezeichnet wird und die beispielsweise aus dem Bereich der im Ohr zu tragenden Hörgeräte bekannt ist. Derartige Hörgeräte sind beispielsweise aus der DE 81 06 942 U1 oder der DE 297 23 569 U1 bekannt, wobei aus der "Patents abstracts of Japan, E-489 March 13, 1987 VOl. 11/No.83, "Custom ear fitting type hearing aid" JP-61-238 198 (A)" ein Hörgerät mit einer derartigen "Faceplate" ersichtlich ist, die als Kombinationsplatte oder Multifunktionsplatte ausgebildet ist. Sie stellt nicht nur die nach außen sichtbare Gehäuseoberfläche des im Ohr zu tragenden Hörgerätes dar, sondern mit ihr verbunden sind sämtliche technischen Einrichtungen des Hörgerätes, so daß diese Frontplatte lediglich durch eine Gehäuseabdeckung umgeben wird, die der Kontur des Ohres des Benutzers durch einen entsprechenden Abdruck nachempfunden und angepaßt ist.

Durch Verwendung einer ähnlich multifunktional ausgestalteten Frontplatte vereinfacht sich die Herstellung eines HdO-Gerätes erheblich, da lediglich zwei Module zusammengefügt werden müssen, nämlich einerseits die Gehäuseschale und andererseits die mit den technischen Komponenten bestückte Frontplatte.

Insbesondere bei kleineren Stückzahlen der herzustellenden HdO-Geräte kann vorteilhaft eine handelsübliche serienmäßige Frontplatte Verwendung finden, die üblicherweise für einen Einsatz bei im Ohr zu tragenden Hörgeräten vorgesehen ist, wobei die Frontplatte gegenüber ihren Abmessungen, die für den Einsatz bei HdO-Geräten erforderlich sind, zunächst in ihren bislang üblichen, demgegenüber größeren Abmessungen vorliegt. Diese Frontplatte kann auf einfache Weise auf die Gehäuseschale des herzustellenden HdO-Gerätes aufgesetzt werden, wobei die technischen Komponenten von der Gehäuseschale aufgenommen werden. Anschließend werden überstehende Randbereiche der Frontplatte, die üblicherweise aus Kunststoff besteht und einfach zu bearbeiten ist, abgefräst.

Bei größeren Stückzahlen herzustellender HdO-Geräte kann auf ebenfalls besonders wirtschaftliche Weise eine von vornherein passende Formgebung bei der Herstellung der Frontplatte erfolgen, die bereits serienmäßig an die Kontur der Gehäuseschalen angepaßt ist. Seitens des Herstellers von Frontplatten ist auf einfache Weise lediglich eine Änderung des Kunststoff-Spritzgußwerkzeuges erforderlich, so daß die Kontur der Frontplatte nun an die Kontur der Gehäuseschale angepaßt ist. Die Bestückung der so angepaßten Frontplatte kann herstellerseitig genauso erfolgen wie für die bislang üblichen Frontplatten.

Alternativ kann erst kurz vor dem erwähnten Montageschritt vorgesehen sein, die Abmessungen der zunächst größeren Frontplatte auf die erforderliche, an die Gehäuseschale angepaßte Kontur zu reduzieren. Beispielsweise für die Bestückung mit den elektronischen Komponenten kann es vorteilhaft sein, die Frontplatte in ihren bislang üblichen, größeren Abmessungen durch die Bestückungsautomaten führen zu können. in diesem Fall kann eine preisgünstige Serienfertigung dadurch erfolgen, daß die Frontplatte zunächst mit diesen größeren Abmessungen hergestellt, mit den elektronischen Komponenten bestückt und anschließend kostengünstig an die Kontur der Gehäuseschale eines HdO-Gerätes angepaßt wird, beispielsweise durch einen automatisierten Stanz- oder Fräsvorgang. Die Entfernung des überschüssigen Materials kann dabei, vor der Verbindung von Frontplatte und Gehäuseschate, bei optimaler Zugänglichkeit der Frontplatte und ohne Beschädigungsgefahr für die Gehäuseschale erfolgen.

Vorteilhaft können die Gehäuseschale und die Frontplatte lösbar miteinander verbunden sein, so daß ein einfacher Austausch defekter Komponenten oder eine einfache Anpassung an andere gewünschte technologische Eigenschaften des Hörgerätes durch einen kompletten Austausch der Frontplatte erfolgen kann, so daß insbesondere aufgrund der fortschreiten- den Miniaturisierung umständliche, von Hand durchzuführende Eingriffe in das Hörgerät vermieden werden können und ein einfacher und schneller Wechsel der Baugruppen erfolgen kann.

Ein Ausführungsbeispiel der Erfindung wird anhand der Zeichnung im folgenden näher erläutert. Dabei zeigen die
- Fig. 1 bis 3: eine Gehäuseschale in verschiedenen Ansichten,
- Fig. 4: eine handelsübliche Frontplatte für im Ohr zu tragende Hörgeräte und die
- Fig. 5 und 6: Fertigungsschritte zur Herstellung eines erfindungsgemäßen Hörgerätes.

In Fig. 1 ist mit 1 eine Gehäuseschale bezeichnet, wobei rein schematisch am unteren Ende der Gehäuseschale 1 zwei Vorsprünge 2 angedeutet sind. Es kann sich dabei beispielsweise um einen Ein- und Ausschalter handeln, um einen Lautstärkeregler, um einen Anschlußstutzen für einen Schallschlauch od. dgl.

Fig. 2 zeigt in um 90° abgewinkelter Darstellung die Schmalseite der Gehäuseschale 1.

Aus Fig. 3 ist die um weitere 90° gedrehte Ansicht der Gehäuseschale 1 ersichtlich, wobei hier der muldenartige Innenraum 3 der Gehäuseschale 1 erkennbar ist, der zur Aufnahme der technologischen Komponenten des Hörgerätes dient.

Fig. 4 zeigt eine Frontplatte 4, die in der Praxis als "Faseplate" bezeichnet wird und als Multifunktionsplatte nicht nur eine Gehäusefunktion oder abdeckende Funktion eines Hörgerätes hat, sondern die technologischen Komponenten des Hörgerätes trägt. Erkennbar ist von außen eine Abdeckklappe 5 eines Batteriefaches, auf der gegegenüber Fig. 4 hinteren Seite der Frontplatte 4 sind die elektronische Schaltung, ein Lautsprecher und ggf. ein Mikrophon angeordnet. Das Mikrophon ist insofern optional als unter dem in dieser Anmeldung bezeichneten Begriff "Hörgerät" nicht nur schallverstärkende Einrichtungen verstanden werden, sondern auch schallerzeugende Einrichtungen, wie beispielsweise Tinitus-Behandlungsgeräte, die über kein eigenes Mikrophon verfügen.

Aus Fig. 5 ist ersichtlich, wie die Frontplatte 4 auf die Gehäuseschale 1 aufgesetzt ist, wobei die technologischen Komponenten innerhalb des muldenförmigen tnnenraumes 3 untergebracht sind. Über die Außenkontur der Gehäuseschale 1 stehen Bereiche der Frontplatte 4 über, die anschließend von Hand oder maschinell entfernt, z. B. weggefräst werden.

Aus Fig. 6 ist ein Hörgerät 6 ersichtlich, wie es sich nach der Entfernung der überschüssigen Bereiche der Frontplatte 4 ergibt. Es weist die Außenkontur der Gehäuseschale 1 auf, wobei die Frontplatte 4 mit dieser Gehäuseschale 1 vorzugsweise lösbar verbunden ist, beispielsweise durch eine Schnappverbindung, ggf. jedoch auch durch eine Schraubverbindung, so daß in jedem Fall eine schnelle Entfernbarkeit des "Technik-moduls" in Form der Frontplatte 4 erfolgen kann und entsprechende Reparaturen oder Anpassungen auf einfache und schnelle Weise durchgeführt werden können.

In Abwandlung des dargestellten Ausführungsbeispieles kann ein erfindungsgemäßes Hörgerät 6 auch dadurch hergestellt werden, daß vor dem Montageschritt, bei dem die Frontplatte mit der Gehäuseschale 1 verbunden wird, die Frontplatte auf die an die Gehäuseschale angepaßte Kontur gebracht wird. Dies kann direkt durch eine an die Gehäuseschale angepaßte Formgebung bereits bei der Herstellung der Frontplatte erfolgen, so daß keine Nachbearbeitung, insbesondere kein Entfemen überflüssiger Bereiche der Frontplatte erforderlich ist, oder diese Anpassung kann durch eine Nachbearbeitung vor der Verbindung der Frontplatte mit der Gehäuseschale erfolgen.

Eine derartige Anpassung kann auch die Anordnung von Verbindungsmitteln an der Frontplatte beinhalten, beispielsweise zum Verschrauben oder Verclipsen, ggf. auch die Schaffung von Verbindungsflächen zum Verkleben, Ultraschallverschweißen od. dgl. der Frontplatte mit der Gehäuseschale.

## Patentansprüche

1. Hinter dem Ohr tragbares Hörgerät,
mit einem eine Gehäuseschale aufweisenden Gehäuse, und mit einer elektronischen Schaltung,
sowie mit einem Energiespeicher,
**dadurch gekennzeichnet,**
**daß** das Hörgerät (6) aus der Gehäuseschale (1) und einer an die Gehäuseschale (1) angepaßten, als Frontplatte (4) bezeichneten Multifunktionsplatte aufgebaut ist, an welcher die Schaltung sowie eine Zugangsöffnung für den Energiespeicher vorgesehen ist.

2. Hörgerät nach Anspruch 1, **gekennzeichnet durch** eine handelsübliche, serienmäßige Frontplatte (4), welche für die Verwendung bei einem im Ohr zu tragenden Hörgerät vorgesehen ist, und welche bearbeitet ist, derart, daß sie an die Kontur der Gehäuseschale (1) angepaßt ist.

3. Hörgerät nach Anspruch 1, **dadurch gekennzeichnet, daß** die Multifunktionsplatte durch eine serienmäßig an die Kontur der Gehäuseschale (1) angepaßte Frontplatte (4) gebildet ist.

4. Hörgerät nach einem der Ansprüche 1 bis 3, **dadurch gekennzeichnet, daß** die Gehäuseschale (1) und die Frontplatte (4) lösbar miteinander verbunden sind.

5. Verwendung einer handelsüblichen Frontplatte (4), welche für die Verwendung bei einem im Ohr zu tragenden Hörgerät vorgesehen ist, bei einem hinter dem Ohr tragbaren Hörgerät, wobei die Frontplatte (4) derart bearbeitet ist, daß sie an die Kontur des Gehäuses des hinter dem Ohr tragbaren Hörgerätes angepaßt ist.

## Claims

1. Hearing aid to be worn behind the ear, with a housing that has a housing shell, and with an electronic circuit and also a power storage device, **characterised in that** the hearing aid (6) is made up of the housing shell (1) and a multi-function plate which is designated as face plate (4) and which is matched to the housing shell (1) and which is provided with the circuit and also with an access opening for the power storage device.

2. Hearing aid according to claim 1, **characterised by** a face plate (4), series produced and available in commerce for use with a hearing aid to be worn in the ear, and which is operated on such that it matches the contour of the housing shell (1).

3. Hearing aid according to claim 1, **characterised in that** the multi-function plate is a face plate (4) series produced to match the contour of the housing shell (1).

4. Hearing aid according to one of claims 1 to 3, **characterised in that** the housing shell (1) and the face plate (4) are releasably connected to one another.

5. The use in a hearing aid to be worn behind the ear, of a face plate (4) available in commerce for use with a hearing aid to be worn in the ear, the face plate (4) being operated on such that it matches the contour of the housing of the hearing aid to be worn behind the ear.

## Revendications

1. Appareil auditif pouvant être porté derrière l'oreille, comprenant un boîtier muni d'une coque de boîtier et un circuit électronique, ainsi qu'un accumulateur d'énergie, **caractérisé en ce que** l'appareil auditif (6) est composé d'une coque de boîtier (1) et d'une plaque avant (4) adaptée à la coque de boîtier (4), appelée plaque multifonction sur laquelle sont prévus le circuit et une ouverture d'accès pour l'accumulateur d'énergie.

2. Appareil auditif selon la revendication 1, **caractérisé par** une plaque avant (4) habituelle du commerce, de série, qui est prévue pour être utilisée dans un appareil auditif à porter dans l'oreille et qui est façonnée de manière à être adaptée au contour de la coque (1) du boîtier.

3. Appareil auditif selon la revendication 1, **caractérisé en ce que** la plaque multifonction est formée d'une plaque avant (4) de série adaptée au contour de la coque (1) du boîtier.

4. Appareil auditif selon une des revendications 1 à 3, **caractérisé en ce que** la coque (1) du boîtier et la plaque avant (4) sont assemblées entre elles de façon démontable.

5. Utilisation d'une plaque avant (4) habituelle du commerce qui est prévue pour être utilisée dans un appareil auditif à porter dans l'oreille, dans un appareil auditif pouvant être porté derrière l'oreille, la plaque avant (4) étant façonnée de manière à être adaptée au contour du boîtier de l'appareil auditif pouvant être porté derrière l'oreille.
